# EUROPÄISCHE PATENTSCHRIFT

(11) **EP 0 198 282 B1**
(45) Veröffentlichungstag und Bekanntmachung des Hinweises auf die Patenterteilung: **24.02.1988**
(21) Anmeldenummer: 86104088.9
(22) Anmeldetag: 25.03.1986
(51) Int. Cl.: B65B 19/28, A24C 5/345

(54) **Vorrichtung zum Prüfen der Qualität von stabförmigen, zylindrischen Gegenständen, vorzugsweise Zigaretten**
Checking device for the quality of rod-like articles, particularly cigarettes
Dispositif pour l'examen de la qualité d'articles cylindriques en forme de bâtonnets, notamment de cigarettes

(30) Priorität: 13.04.1985 DE 3513302; 19.03.1986 DE 3609094
(43) Veröffentlichungstag der Anmeldung: 22.10.1986
(73) Patentinhaber: Maschinenfabrik Fr. Niepmann GmbH & Co., D-58285 Gevelsberg (DE)
(72) Erfinder: Brinker, Alfred, Dr., D-5820 Gevelsberg (DE); Stewart, Iain G., D-5600 Wuppertal 1 (DE); Dreyer, Uwe, Dipl.-Ing., D-5600 Wuppertal 2 (DE)
(74) Vertreter: Stenger, Watzke & Ring Patentanwälte

(56) Entgegenhaltungen:
- EP-A- 0 100 537
- DE-A- 2 243 911
- DE-B- 1 066 128

## Beschreibung

Die Erfindung betrifft eine Vorrichtung zum Prüfen der Qualität von stabförmigen, zylindrischen Gegenständen, vorzugsweise Zigaretten, die aus einem trichterförmigen Speicherbehälter, einer Mehrzahl paralleler Schächte zugeführt werden, wobei jedem Schacht mindestens eine Prüfvorrichtung und eine nachgeschaltete Auswurfvorrichtung zum axialen Auswerfen eines fehlerhaften Gegenstandes zugeordnet sind und die im wesentlichen senkrechten Schächte eine Schachtbreite aufweisen, die nur geringfügig größer als der Durchmesser der stabförmigen Gegenstände ist.

Um in einer Zigaretten-Herstellungsmaschine hergestellte, ggf. mit einem angesetzten Filter versehene Zigaretten zu verpacken, werden die Zigaretten entweder über Fördergurtsysteme kontinuierlich oder chargenweise mittels sogenannter Schragen dem Trichter einer Zigaretten-Fackmaschine zugeführt. An der Unterseite dieses zugleich als Zwischenspeicher dienenden Trichters ist eine Mehrzahl paralleler und im wesentlichen senkrechter Schächte ausgebildet, in die die Zigaretten von oben her eintreten und mit deren Hilfe die Zigaretten vereinzelt werden. Die gleichzeitig aus dem unteren Ende der Schächte austretenden Zigaretten werden jeweils zu einer Lage zusammengefaßt. Mehrere derartige Lagen werden übereinander geführt und bilden auf diese Weise einen sogenannten Zigarettenblock, der anschließend zu einem Zigarettenpäckchen verpackt wird. Die Anzahl der zusammengehörenden Schächte entspricht im wesentlichen der Zahl der eine Lage des Zigarettenblockes bildenden Zigaretten.

Da sowohl bei der Herstellung als auch beim Transport der Zigaretten bis zum Ende der Schächte Fehler bzw. Beschädigungen auftreten können, ist es bekannt, sowohl die Anzahl der zu einem Zigarettenblock zusammengefaßten Zigaretten als auch ihre Qualität vor Beginn des Verpackungsvorganges zu überprüfen. Hierdurch wird jedoch nicht verhindert, daß Zigaretten fehlen oder fehlerhafte Zigaretten verpackt werden. Es wird jedoch sichergestellt, daß nach Beendigung des Verpackungsvorganges Zigarettenpackungen mit fehlerhaften oder fehlenden Zigaretten ausgesondert werden. Als fehlerhaft wird eine Zigarette insbesondere dann angesehen, wenn sie krumm oder anderweitig verformt ist, nicht vollständig mit Tabak gefüllt ist oder wenn der Filter fehlt oder falsch angesetzt ist.

Da bei diesem bekannten Verfahren eine große Anzahl einwandfreier Zigaretten nebst verwendetem Verpackungsmaterial aussortiert wird, gibt es in der Literatur verschiedene Vorschläge, die Aussonderung fehlerhafter Zigaretten vor der Bildung der Zigarettenblöcke durchzuführen. So ist es beispielsweise bekannt, die Zigaretten nach dem Verlassen des Trichters den Nuten einer sich schrittweise drehenden Trommel zuzuführen, die die Zigaretten nacheinander in mindestens eine Prüfvorrichtung bringt und die mit einer Auswurfvorrichtung zusammenarbeitet, in der fehlerhafte Zigaretten aussortiert werden, beispielsweise mit Hilfe eines gesteuert einschaltbaren Luftstrahls.

Aus der EP-A-0 100 537 ist es weiterhin bekannt, in jedem Speicherschacht einen kleinen Revolver anzuordnen, der jeweils von einem Schrittmotor angetrieben ist und der die in seine Ausnehmungen eintretenden Zigaretten nach Durchführen der Qualitätskontrolle entweder in den unteren Teil des Schachtes oder in eine Auswurfvorrichtung transportiert, in der fehlerhafte Zigaretten in axialer Richtung ausgeworfen werden.

Diese bekannten Konstruktion besitzen den Nachteil eines hohen konstruktiven Aufwandes und beinhalten die Gefahr, daß durch die sich drehenden Trommeln und Revolver aufgrund der hohen Arbeitsgeschwindigkeit der Fackmaschine Beschädigungen an den Zigaretten auftreten. Außerdem ergibt sich ein großer Steuerungsaufwand.

Der Erfindung liegt die Aufgabe zugrunde, eine Vorrichtung der eingangs beschriebenen, aus der EP-A-0 100 537 bekannten Art derart weiterzubilden, daß bei geringem Konstruktions-und Steuerungsaufwand auch im Hinblick auf die hohe Arbeitsgeschwindigkeit eine zuverlässige Prüfung der stabförmigen, zylindrischen Gegenstände, vorzugsweise Zigaretten, möglich ist, die ebenso wie der Auswurf fehlerhafter Gegenstände vor der Weiterverarbeitung, insbesondere der Bildung von Zigarettenblöcken stattfindet, so daß nur die tatsächlich fehlerhaften Gegenstände aussortiert werden und ein Verlust von Verpackungsmaterial vermieden wird.

Die Lösung dieser Aufgabenstellung durch die Erfindung ist dadurch gekennzeichnet, daß die Schächte mindestens im unteren Teil mit einem zickzackförmigen Verlauf mit mindestens zwei Abwinklungen ausgebildet sind, daß unterhalb der Schächte ein mit einer der Anzahl der Schächte entsprechenden Zahl von Ausnehmungen für jeweils einen stabförmigen Gegenstand versehener Schieber angeordnet ist, der quer zu den Schächten um einen mindestens der Schachtbreite entsprechenden Weg gesteuert verschiebbar ist, daß unterhalb des Schiebers ein feststehender Träger angeordnet ist, dessen Tragstäbe unterhalb der Schächte liegen und der zwischen den Tragstäben mit jeweils einer Aussparung für jeweils einen stabförmigen Gegenstand ausgebildet ist, daß unterhalb des Trägers ein weiterer Schieber mit dem ersten Schieber entsprechender Ausbildung und Bewegungsmöglichkeit angeordnet ist und daß jeder Aussparung im Träger eine Auswurfvorrichtung zugeordnet ist, die vom Ergebnis der oberhalb des Trägers jedem Schacht zugeordneten Prüfvorrichtung betätigbar ist.

Mit der erfindungsgemäßen Vorrichtung erfolgt nach einem Vereinzeln der im trichterförmigen Speicherbehälter befindlichen Zigaretten durch ihren Eintritt in die Schächte in jedem Schacht eine Prüfung der Zigaretten auf vollständige Füllung mit Tabak bzw. auf das Vorhandensein eines Filters. Bereits zuvor wurde durch den zick-zack-förmigen Verlauf der im wesentlichen senkrechten Schächte sichergestellt, daß krumme Zigaretten, Zigaretten mit falsch angesetztem Filter unzulässig stark abgeflachte Zigaretten ausgeschieden werden. Derart fehlerhafte Zigaretten verklemmen sich im zick-zackförmigen Schacht, so daß sie gar nicht bis zur Prüfvorrichtung gelangen. Der zick-zackförmige Verlauf der Schächte verhindert auch, daß nach einem Stau sich die Zigaretten beim Herabfallen im Schacht aus ihrer waagerechten Sollage verkanten, d. h. senkrechtstellen können.

Da jeder Aussparung im feststehenden Träger eine Auswurfvorrichtung zugeordnet ist, und der erste Schieber bei seiner zyklisch wiederkehrenden Bewegung dem Träger jeweils eine Zigarette aus jedem Schacht zuführt, steht ausreichend Zeit zur Verfügung, die zuvor als fehlerhaft erkannten Zigaretten durch axiales Verschieben auszuwerfen. Danach fallen die als ordnungsgemäß festgestellten Zigaretten aus dem Träger durch die Ausnehmungen des zweiten Schiebers hindurch nach unten, sobald dieser zweite Schieber verschoben worden ist. Dieser zweite Schieber dient zugleich als Auflage für die Zigaretten, wenn sie sich in den Aussparungen des Trägers befinden. Da sowohl die Prüfvorrichtungen als auch die Auswurfvorrichtungen ortsfest angeordnet sind, benötigt die erfindungsgemäße Vorrichtung lediglich eine einfache Steuerung der Bewegungen der beiden Schieber und eine Ansteuerung der Auswurfvorrichtungen entsprechend dem jeweiligen Ergebnis der Prüfvorrichtungen.

Gemäß einem weiteren Merkmal der Erfindung sind die Prüfvorrichtungen jeweils im Bereich der untersten, im Schacht liegenden stabförmigen Gegenstände angeordnet.

In einer bevorzugten Ausführungsform der Erfindung wird vorgeschlagen, daß zwischen dem unteren Ende der Schächte und dem ersten Schieber ein flacher Zusatzschieber mit dem Durchmesser der stabförmigen Gegenstände entsprechenden Öffnungen angeordnet ist, der geringfügig unterhalb die Schächte verschiebbar ist, wobei die durch den verschobenen Zusatzschieber frei gelassene Schachtbreite der Schächte geringfügig kleiner ist als der Durchmesser der stabförmigen Gegenstände. Dabei kann der Zusatzschieber gleichzeitig mit dem ersten Schieber verschiebbar sein, so daß er die oberhalb des ersten Schiebers liegenden Gegenstände festklemmt. Dadurch wird der geprüfte Gegenstand festgehalten und damit vor Beschädigungen durch den ebenfalls sich bewegenden, jedoch einen größeren Verschiebeweg zurücklegenden ersten Schieber geschützt. Statt der gleichzeitigen Verschiebung des Zusatzschiebers kann dieser auch kurz vor Verschieben des ersten Schiebers verschiebbar sein und ein Herabfallen von stabförmigen Gegenständen in die Ausnehmungen des Schiebers zu Beginn dessen Verschiebebewegung verhindern. Dadurch werden Beschädigungen der Zigaretten beim Eintreten in den ersten Schieber vermieden, wenn nach einem Verklemmen einer beispielsweise krummen Zigarette im Schacht und nach Entfernen dieser Zigarette die darüber befindlichen Zigaretten herabfallen, so daß die Gefahr besteht, daß die herabfallende Zigarette gerade dann den ersten Schieber erreicht, wenn dieser verschoben wird, so daß die Zigarette zerquetscht wird. Dadurch, daß der Zusatzschieber kurz vor Verschieben des ersten Schiebers verschoben wird, werden die herabfallenden Zigaretten aufgefangen, wobei ein Durchfallen in die Ausnehmung des ersten Schiebers verhindert wird. Durch die geringfügige Verschiebung des Zusatzschiebers wird darüber hinaus vermieden, daß die herabfallenden Zigaretten zwischen dem Zusatzschieber und der Schachtwand zerquetscht werden, wenn die Zigaretten im falschen Zeitpunkt herabfallen, wenn nämlich der Zusatzschieber verschoben wird. In diesem Fall wird die herabfallende Zigarette lediglich zwischen dem geringfügig verschobenen Zusatzschieber und der Schachtwand festgeklemmt, ohne daß die Zigarette beschädigt wird. Das Verschieben des Zusatzschiebers kurz vor Verschieben des ersten Schiebers hat darüber hinaus die Wirkung, daß bei ordnungsgemäßem Ablauf die oberhalb des ersten Schiebers liegende Zigarette vor Beschädigung durch den sich bewegenden ersten Schieber geschützt wird. Dies entspricht dem gleichzeitigen Verschieben des Zusatzschiebers mit dem ersten Schieber.

In einer modifizierten Ausführungsform des Zusatzschiebers wird gemäß einem weiteren Merkmal der Erfindung vorgeschlagen, daß bei Verklemmen eines fehlerhaften Gegenstandes in einem Schacht und nach Leerlaufen des Schachtes unterhalb des verklemmten Gegenstandes der Zusatzschieber voll unterhalb des Schachtes verschiebbar ist und die weitere Zufuhr von Gegenständen aus dem Schacht blockiert. Dies erweist sich dann von Vorteil, wenn in dem Schacht ein fehlerhafter Gegenstand verklemmt ist und anschließend von Hand oder maschinell entfernt wird. Dann besteht nämlich - wie bereits oben beschrieben - die Gefahr, daß die im Schacht nachrutschenden Gegenstände in einem ungünstigen Zeitpunkt entweder von dem Zusatzschieber oder von dem ersten Schieber eingeklemmt werden, und zwar nämlich dann, wenn die nachrutschenden Gegenstände dann in den Bewegungsweg des Zusatzschiebers oder des ersten Schiebers gelangen, wenn diese schließen. Dadurch, daß aber durch die Weiterbildung der Erfindung der Zusatzschieber in diesem Fall den blockierten Schacht absperrt, kann ein Einklemmen der nachrutschenden Gegenstände vermieden werden.

Der Zusatzschieber kann gemäß einem weiteren Merkmal der Erfindung aus einer der Anzahl der Schieber entsprechenden Anzahl von Einzelzusatzschiebern bestehen, die einzeln betätigbar sind. Da aber hier der Steuerungsaufwand sehr groß ist, wird weiterhin vorgeschlagen, daß mehrere Einzelzusatzschieber jeweils zu einer plattenförmigen Gruppe mit Öffnungen, vorzugsweise zu Gruppen mit je vier Einzelzusatzschiebern zusammengefaßt sind, in denen die zu einer Gruppe gehörigen Einzelzusatzschieber gemeinsam, die Gruppen jedoch unabhängig voneinander einzeln betätigbar sind. Durch die Zusammenfassung der Einzelzusatzschieber zu plattenförmigen Gruppen wird der Steuerungsaufwand gegenüber den Einzelzusatzschiebern erheblich vermindert, ohne daß damit eine Beeinträchtigung der Funktionsweise verbunden ist. So ist die Zusammenfassung von vier Einzelzusatzschiebern zu einer Gruppe für die praktische Anwendung ausreichend.

Die Auslösung der Verschiebung des Zusatzschiebers kann durch die Prüfvorrichtung erfolgen, die im Fall des Nichtvorhandenseins eines Gegenstandes den Schacht durch den Zusatzschieber blockiert. Nach Beseitigung der Störung wird der geschlossene Zusatzschieber wieder zurückgezogen, so daß der normale Verfahrensablauf fortgesetzt werden kann.

Bei einer bevorzugten Ausführungsform der Erfindung sind unterhalb der Aussparungen des Trägers feststehende Speicherschächte angeordnet, deren Füllstand durch eine Lichtschranke überwacht wird. Aus diesen Speicherschächten werden die Zigaretten zur Bildung der Zigarettenblöcke abgezogen. Auch diese Speicherschächte sind erfindungsgemäß mit einem zick-zack-förmigen Verlauf ausgebildet, um beim Herabfallen der Zigaretten Verkantungen zu vermeiden.

Auf der Zeichnung ist ein Ausführungsbeispiel der erfindungsgemäßen Vorrichtung dargestellt, und zwar zeigen:
Fig. 1 eine schematische Ansicht eines trichterförmigen Speicherbehälters mit der erfindungsgemäßen Vorrichtung,
Fig. 2 eine vergrößerte Darstellung einer Schachtgruppe mit in der Ausgangsstellung befindlichen Vorrichtungsteilen,
Fig. 3 eine der Fig. 2 entsprechende Darstellung während des Prüfvorganges mit nach links verschobenem Zusatzschieber,
Fig. 4 eine weitere Darstellung gemäß den Fig. 2 und 3 nach Betätigen der ersten und weiteren Schieber,
Fig. 5. eine weitere Darstellung nach Rückkehr des ersten und zweiten Schiebers sowie des Zusatzschiebers in die Ausgangsstellung und
Fig. 6 eine entsprechende Darstellung zu Fig. 2, jedoch in einer modifizierten Ausführungsform des Zusatzschiebers.

Die Vorrichtung zum Prüfen stabförmiger, zylindrischer Gegenstände ist am Ausführungsbeispiel eines trichterförmigen Speicherbehälters 1 einer Zigaretten-Fackmaschine dargestellt. Die Vorrichtung ist gleichermaßen für andere stabförmige und zylindrische Gegenstände geeignet, wie beispielsweise Zigarillos oder stabförmige Filter. Am unteren Ende des Speicherbehälters 1 ist eine Mehrzahl von etwa senkrechten Schächten 3 ausgebildet. Jeder Schacht 3 hat eine Schachtbreite, die nur geringfügig größer als der Durchmesser der Zigaretten Z ist, sowie einen zick-zack-förmigen Verlauf mit mindestens zwei Abwinklungen, so daß die Zigaretten Z ausschließlich waagerecht liegend in den Schächten 3 nach unten fallen können.

Unterhalb der Schächte 3 ist ein flacher Zusatzschieber 4 angeordnet, der eine der Anzahl der Schächte 3 entsprechende Zahl von Öffnungen 4a aufweist, die jeweils größer als der Durchmesser der Zigaretten Z sind. In der Ausgangsstellung gemäß Fig. 2 befinden sich die Öffnungen 4a unterhalb der nach unten offenen Schächte 3. Der Zusatzschieber 4 ist durch einen Antrieb 5 in waagerechter Richtung geringfügig verschiebbar, wie dies der Doppelpfeil in Fig. 1 andeutet.

Unterhalb dieses Zusatzschiebers 4 befindet sich ein Schieber 6, der durch einen Antrieb 7 entsprechend dem Doppelpfeil in Fig. 1 waagerecht verschiebbar ist. Dieser erste Schieber 6 besitzt eine der Anzahl der Schächte 3 entsprechende Zahl von Ausnehmungen 6a für jeweils eine Zigarette Z.

Die Verschiebung des Schiebers 6 erfolgt beim Ausführungsbeispiel um einen mindestens der Schachtbreite entsprechenden Weg, wie sich aus einem Vergleich der Fig. 2 und 4 ergibt.

In der Ausgangsstellung gemäß Fig. 2 liegen die in den Ausnehmungen 6a befindlichen Zigaretten Z jeweils auf einem Tragstab 8a eines ortsfest unter dem ersten Schieber 6 angeordneten Trägers 8. Auch dieser Träger 8 ist zwischen den unterhalb der Schächte 3 liegenden Tragstäben 8a mit jeweils einer Aussparung 8b für eine Zigarette Z ausgebildet. Unterhalb des Trägers 8 ist schließlich ein zweiter Schieber 9 angeordnet, der wie der erste Schieber 6 ausgebildet und verschiebbar ist und demzufolge Ausnehmungen 9a aufweist.

Unmittelbar unter dem zweiten Schieber 9 sind feststehende Speicherschächte 10 angeordnet. Diese Speicherschächte 10 sind jeweils seitlich versetzt zu den Schächten 3 angeordnet. Auch diese Speicherschächte 10 haben einen zick-zack-förmigen Verlauf und ihr Füllstand wird durch eine Lichtschranke 11 überwacht.

Aus dem Speicherbehälter 1 gelangen die Zigaretten Z in die einzelnen Schächte 3, wobei oberhalb der Schachtwände angeordnete Dreh-oder Rüttelstifte 12 dafür sorgen, daß oberhalb der Schachteinläufe die Zigaretten keine Brücken bilden. Gemäß Fig. 2 sind die Schächte 3 mit Zigaretten Z gefüllt. Da in der Ausgangsstellung die Öffnungen 4a des Zusatzschiebers 4 und die Ausnehmungen 6a des ersten Schiebers 6 exakt unterhalb der Schächte 3 liegen, gelangt aus jedem Schacht 3 eine Zigarette Z auf die Tragstäbe 8a des feststehenden Trägers 8. Eine weitere Zigarette Z befindet sich im Auslauf der Schächte 3, in denen jeweils eine Prüfvorrichtung 13 gegebenenfalls auf beiden Seiten angeordnet ist. Mit Hilfe dieser Prüfvorrichtungen 13 wird überprüft, ob diese Zigarette vollständig mit Tabak gefüllt bzw. an einem Ende mit einem Filter versehen ist.

Kurz vor Verschieben des Schiebers 6 wird der Zusatzschieber 4 gemäß Fig. 3 geringfügig nach links verschoben, so daß während der anschließenden Bewegung des ersten Schiebers 6 nach links die geprüften Zigaretten Z festgehalten und damit vor Beschädigungen durch den sich bewegenden Schieber 6 geschützt werden. Diese geringfügige Bewegung des Zusatzschiebers 4 nach links dient darüber hinaus dazu, daß nach Beheben einer Verklemmung in den Schächten 3 herunterfallende Zigaretten Z nicht zum falschen Zeitpunkt in die Ausnehmungen 6a des ersten Schiebers 6 gelangen und zerquetscht werden. Vielmehr werden die herunterfallenden Zigaretten Z vom Zusatzschieber 4 aufgefangen. Dabei reicht der Verschiebeweg des Zusatzschiebers 4 aus, um ein Durchfallen der Zigaretten Z in die Ausnehmung 6a zu verhindern, sie ist jedoch klein genug, um eine Beschädigung der herunterfallenden Zigaretten Z zu verhindern, falls diese zum falschen Zeitpunkt herunterfallen, wenn sich der Zusatzschieber 4 nach links bewegt, so daß die Zigaretten Z zwischen dem Zusatzschieber 4 und der Wand des Schachtes 3 verklemmt werden könnten. Um die oberhalb des ersten Schiebers 6 liegenden Zigaretten Z vor Beschädigungen beim Verschieben des ersten Schiebers 6 zu schützen, kann auch der Zusatzschieber 4 gleichzeitig mit dem ersten Schieber 6 verschiebbar sein, solange der erste Schieber 6 einen größeren Verschiebeweg als der Zusatzschieber 4 zurücklegt. Der Zusatzschieber 4 muß spätestens mit dem ersten Schieber 6 zurückgezogen werden.

Die in den Ausnehmungen 6a des Schiebers 6 befindlichen, vor dem zuletzt durchgeführten Prüfvorgang bereits geprüften Zigaretten Z gelangen durch die Verschiebung des Schiebers 6 nach links über die Aussparungen 8b des Trägers 8, die gemäß Fig. 4 auf ihrer Unterseite durch den zweiten Schieber 9 verschlossen sind. Auf diese Weise verbleiben die geprüften Zigaretten Z in den Aussparungen 8b des Trägers 8, wie dies die Fig. 4 zeigt.

Im Bereich dieser Aussparungen 8b des Trägers 8 sind Auswurfvorrichtungen 14 angeordnet, die in Abhängigkeit vom Ergebnis der zugehörigen Prüfvorrichtung 13 betätigt werden, und zwar mit der entsprechenden Verzögerung. Mit Hilfe dieser Auswurfvorrichtungen 14 werden die als fehlerhaft ermittelten Zigaretten Z in axialer Richtung ausgestoßen, beispielsweise mit Hilfe eines Stößels oder eines Luftstrahles.

Die als ordnungsgemäß befundenen Zigaretten Z werden durch eine Bewegung des zweiten Schiebers 9 von der in Fig. 4 gezeichneten in die in Fig. 5 dargestellte Lage freigegeben und fallen durch die Ausnehmungen 9a des Schiebers 9 hindurch in die Speicherschächte 10. Aus diesen werden sie zur Bildung von Zigarettenblocks abgezogen. Gleichzeitig mit dem Schieber 9 bewegen sich der Schieber 6 und der Zusatzschieber 4 in die Ausgangslage zurück. Der Füllstand der Speicherschächte 10 wird durch die Lichtschranke 11 überwacht, so daß die Antriebe &und 7 stillgesetzt werden, wenn die Füllhöhe in den Speicherschächten 10 das durch die Lichtschranke 11 überwachte Niveau übersteigt.

Durch den sich wiederholenden Vorgang werden sämtliche Zigaretten Z überprüft, wobei lediglich die als fehlerhaft erkannten Zigaretten entweder innerhalb der Schächte 3 oder im Bereich des Trägers 8 aussortiert werden. Die sich in den Schächten 3 verklemmenden Zigaretten Z werden von Hand oder mechanisch entnommen. Durch die Speicherung der geprüften Zigaretten in den Speicherschächten 10 und ggf. eine entsprechend größere Anzahl dieser Speicherschächte 10 wird sichergestellt, daß selbst bei Störungen in einem der Schächte 3 stets eine ausreichende Anzahl von Zigaretten Z zur Bildung von Zigarettenblöcken zur Verfügung steht.

Bei der in Fig. 6 dargestellten Ausführungsform ist der Zusatzschieber 4 weitergebildet. Diese Weiterentwicklung des Zusatzschiebers 4 ist insbesondere dann von Vorteil, wenn - wie bereits oben erwähnt - eine allgemeine Störung der Vorrichtung bei Verklemmen einer fehlerhaften Zigarette Z' in einem der Schächte 3 verhindert werden soll. In einem derartigen Fall wird die in dem Schacht 3 verklemmte Zigarette Z' von Hand oder maschinell entnommen. Da sich jedoch zwischenzeitlich der Schacht 3 unterhalb der verklemmten Zigarette Z' geleert hat, rutschen die oberhalb liegenden Zigaretten Z nach Entfernen der verklemmten Zigarette Z' im Schacht 3 nach. Dabei können die nachrutschenden Zigaretten Z in einem ungünstigen Zeitpunkt gerade dann den ersten Schieber 6 erreichen, wenn dieser sich nach links bewegt, so daß die nachrutschende Zigarette Z eingeklemmt wird. Dies verursacht eine Störung und einen Stillstand der gesamten Vorrichtung.

Zu diesem Zweck wird der Zusatzschieber 4 dann unterhalb die Schächte 3 verschoben und damit die weitere Zufuhr von Zigaretten Z blockiert, wenn bei Verklemmen einer fehlerhaften Zigarette Z' in einem der Schächte 3 dieser Schacht 3 unterhalb der verklemmten Zigarette Z' leerläuft. Durch Verschieben des Zusatzschiebers und damit Blockieren des Schachtes wird somit ein Einklemmen nach Beseitigung der verklemmten Zigarette Z' vermieden.

Bei dem in Fig. 6 dargestellten Ausführungsbeispiel besteht der Zusatzschieber 4 aus mehreren plattenförmigen Gruppen G1, G2, G3 von jeweils vier Einzelzusatzschiebern 4', die jeweils zwischen sich eine Öffnung 4a aufweisen. Die zu einer Gruppe G1, G2, G3 zusammengefaßten Einzelzusatzschieber 4' werden gemeinsam betätigt, während die Gruppen G1, G2, G3 als solche jedoch unabhängig voneinander einzeln betätigbar sind. Bei Verklemmen einer fehlerhaften Zigarette Z' wird somit die entsprechende Gruppe von Einzelzusatzschiebern 4' betätigt. Bei der in Fig. 6 dargestellten Ausführungsform ist dies die mittlere Gruppe G2. Nach Beseitigung der Störung in Form der verklemmten Zigarette Z' wird die geschlossene Gruppe G2 wieder zurückgezogen, so daß die zwischenzeitlich nachgerutschten normalen Zigaretten Z' wie üblich geprüft werden können.

Statt der Zusammenfassung zu Gruppen G1, G2, G3 kann selbstverständlich jedem Schacht 3 ein Einzelzusatzschieber 4' zugeordnet werden. Allerdings ist hier der Steuerungsaufwand größer. Die Gruppierung von mehreren Einzelzusatzschiebern 4' zu Gruppen G1, G2, G3, vorzugsweise mit je vier Einzeizusatzschiebern 4', ist für die praktische Anwendung ausreichend.

Die Auslösung der Verschiebung des Zusatzschiebers 4 kann durch die Prüfvorrichtung 13 erfolgen. Wenn diese nämlich feststellt, daß keine Zigarette Z zur Prüfung vorhanden ist, so kann dies nur auf einem Verklemmen einer fehlerhaften Zigarette Z' im Schacht 3 beruhen. In diesem Fall betätigt die Prüfvorrichtung 13 den Zusatzschieber 4 und verschiebt die entsprechende Gruppe G2 nach links und blockiert somit die weitere Zufuhr von Zigaretten Z in den der Gruppe G2 zugeordneten Schächten 3.

## Patentansprüche

1. Vorrichtung zum Prüfen der Qualität von stabförmigen, zylindrischen Gegenständen (Z), vorzugsweise Zigaretten, die aus einem trichterförmigen Speicherbehälter (1), einer Mehrzahl paralleler Schächte (3) zugeführt werden, wobei jedem Schacht (3) mindestens eine Prüfvorrichtung (13) und eine nachgeschaltete Auswurfvorrichtung (14) zum axialen Auswerfen eines fehlerhaften Gegenstandes (Z) zugeordnet sind und die im wesentlichen senkrechten Schächte (3) eine Schachtbreite aufweisen, die nur geringfügig größer als der Durchmesser der stabförmigen Gegenstände (Z) ist,
dadurch gekennzeichnet, daß die Schächte (3) mindestens im unteren Teil mit einem zickzackförmigen Verlauf mit mindestens zwei Abwinklungen ausgebildet sind, daß unterhalb der Schächte (3) ein mit einer der Anzahl der Schächte (3) entsprechenden Zahl von Ausnehmungen (6a) für jeweils einen stabförmigen Gegenstand (Z) versehener Schieber (6) angeordnet ist, der quer zu den Schächten (3) um einen mindestens der Schachtbreite entsprechenden Weg gesteuert verschiebbar ist, daß unterhalb des Schiebers (6) ein feststehender Träger (8) angeordnet ist, dessen Tragstäbe (8a) unterhalb der Schächte (3) liegen und der zwischen den Tragstäben (8a) mit jeweils einer Aussparung (8b) für jeweils einen stabförmigen Gegenstand (Z) ausgebildet ist, daß unterhalb des Trägers (8) ein weiterer Schieber (9) mit dem ersten Schieber (6) entsprechender Ausbildung und Bewegungsmöglichkeit angeordnet ist und daß jeder Aussparung (8b) im Träger eine Auswurfvorrichtung (14) zugeordnet ist, die vom Ergebnis der oberhalb des Trägers (8) jedem Schacht (3) zugeordneten Prüfvorrichtung (13) betätigbar ist.

2. Vorrichtung nach Anspruch 1, dadurch gekennzeichnet, daß die Prüfvorrichtungen (13) jeweils im Bereich der untersten, im Schacht (3) liegenden stabförmigen Gegenstände (Z) angeordnet sind.

3. Vorrichtung nach Anspruch 1 oder 2, dadurch gekennzeichnet, daß zwischen dem unteren Ende der Schächte (3) und dem ersten Schieber (6) ein flacher Zusatzschieber (4) mit dem Durchmesser der stabförmigen Gegenstände (Z) entsprechenden Öffnungen (4a) angeordnet ist, der geringfügig unterhalb die Schächte (3) verschiebbar ist, wobei die durch den verschobenen Zusatzschieber (4) frei gelassene Schachtbreite der Schächte (3) geringfügig kleiner ist als der Durchmesser der stabförmigen Gegenstände (Z).

4. Vorrichtung nach Anspruch 3, dadurch gekennzeichnet, daß der Zusatzschieber (4) gleichzeitig mit dem ersten Schieber (6) verschiebbar ist, jedoch einen kleineren Verschiebeweg zurücklegt als der erste Schieber (6), um die oberhalb des ersten Schiebers (6) liegenden Gegenstände (Z) abzufangen.

5. Vorrichtung nach Anspruch 3, dadurch gekennzeichnet, daß der Zusatzschieber (4) kurz vor Verschieben des ersten Schiebers (6) verschiebbar ist und ein Herabfallen von stabförmigen Gegenständen (Z) in die Ausnehmungen (6a) des Schiebers (6) zu Beginn dessen Verschiebebewegung verhindert.

6. Vorrichtung nach einem der Ansprüche 3 bis 5, dadurch gekennzeichnet, daß die Rückbewegung des Zusatzschiebers (4) spätestens mit der Rückbewegung des ersten Schiebers (6) erfolgt.

7. Vorrichtung nach Anspruch 3, dadurch gekennzeichnet, daß bei Verklemmen eines fehlerhaften Gegenstandes (Z') in einem Schacht (3) und nach Leerlaufen des Schachtes (3) unterhalb des verklemmten Gegenstandes (Z') der Zusatzschieber (4) voll unterhalb des Schachtes (3) verschiebbar ist und die weitere Zufuhr von Gegenständen (Z) aus dem Schacht (3) blockiert.

8. Vorrichtung nach Anspruch 7, dadurch gekennzeichnet, daß der Zusatzschieber (4) aus einer der Anzahl der Schächte (3) entsprechenden Anzahl von Einzelzusatzschiebern (4') besteht, die einzeln betätigbar sind.

9. Vorrichtung nach Anspruch 8, dadurch gekennzeichnet, daß mehrere Einzelzusatzschieber (4') jeweils zu einer plattenförmigen Gruppe (G1, G2, G3) mit Öffnungen (4a), vorzugsweise zu Gruppen (G1, G2, G3) mit je vier Einzelzusatzschiebern (4') zusammengefaßt sind, in denen die zu einer Gruppe (G1, G2, G3) gehörigen Einzelzusatzschieber (4') gemeinsam, die Gruppen (G1, G2, G3) jedoch unabhängig voneinander einzeln betätigbar sind.

10. Vorrichtung nach einem der Ansprüche 7 bis 9, dadurch gekennzeichnet, daß die Auslösung der Verschiebung des Zusatzschiebers (4) durch die Prüfvorrichtung (13) erfolgt, die im Fall des Nichtvorhandenseins eines Gegenstandes (Z) den Schacht (3) durch den Zusatzschieber (4) blockiert.

11. Vorrichtung nach einem der Ansprüche 1 bis 10, dadurch gekennzeichnet, daß unterhalb der Aussparungen (8b) des Trägers (8) feststehende Speicherschächte (10) angeordnet sind, deren Füllstand durch eine Lichtschranke (11) überwacht wird.

12. Vorrichtung nach Anspruch 11, dadurch gekennzeichnet, daß auch die Speicherschächte (10) mit einem zick-zack-förmigen Verlauf ausgebildet sind.

## Claims

1. A device dor checking the quality of cylindrical articles (Z) in rod form, preferably cigarettes, which are fed to a plurality of parallel shafts (3) from a funnel-shaped storage container (1), each shaft (3) being associated with at least one tester (13) followed by an ejector (14) for axial ejection of a faulty article (Z), and the substantially vertical shafts (3) having a width only slightly greater than the diameter of the rod-shaped articles (Z), characterised in that at least the bottom part of the shafts (3) has a zig-shaped configuration with at least two bends, a slide (6) provided with a number of recesses (6a) each intended for a rod-shaped article (Z), said number corresponding to the number of shafts (3), is disposed beneath the shafts (3) and is controllably displaceable transversely of the shafts (3) by a travel corresponding at least to the shaft width, a stationary bearer (8) is disposed beneath the slide (6), its bearer rods (8a) being situated beneath the shafts (3), the said bearer being formed with recess (8b) between the bearer rods (8a), said recesses being intended each for one rod-shaped article (Z), another slide (9) having a construction and movabillty correspondig to the first silde (6) is disposed beneath the bearer (8), and an ejector (14) is associated with each recess (8b) in the bearer and is adapted to be actuated by the result of the tester (13) associated with each shaft (3) above the bearer (8).

2. A device according to claim 1, characterised in that the testers (13) are each disposed in the region of the lowermost rod-shaped articles (Z) lying in the shaft (3).

3. A device according to claim 1 or 2, characterised in that a flat additional slide (4) having openings (4a) correspondig to the diameter of the rod-shaped articles (Z) is disposed between the bottom end of the shafts (3) and the first slide (6) and is displaceable slightly to a position beneath the shafts (3), the width of the shafts (3) left free by the displaced additional slide (4) being slightly less than the diameter of the rod-shaped articles (Z).

4. A device according to claim 3, characterised in that the additional slide (4) is displaceable simultaneously with the first slide (6) but covers a smaller displacement travel than the first slide (6) in order to catch the articles (Z) situated above the first slide (6).

5. A device according to claim 3, characterised in that the additional slide (4) is displaceable just before displacement of the first slide (6) and prevents rod-like articles (Z) from falling into the recesses (6a) of the slide (6) at the start of its displacement movement.

6. A device according to any one of claims 3 to 5, characterised in that the return movement of the additional slide (4) takes place at the latest with the return movement of the first slide (6).

7. A device according to claim 3, characterised in that in the event of a faulty article (Z') jamming in a shaft (3) and after the shaft (3) has emptied beneath the jammed article (Z') the additional slide (4) is fully displaceable beneath the shaft (3) and blocks the further supply of articles (Z) from the shaft (3).

8. A device according to claim 7, characterised in that the additional slide (4) consists of a number of individual additional slides (4') corresponding to the number of shafts (3), said individual additional slides being adapted to individual actuation.

9. A device according to claim 8, characterised in that a plurality of individual additional slides (4') are each combined to form a plate-shaped group (G1, G2, G3) with openings (4a), preferably to form groups (G1, G2, G3) each having four individual additional slides (4'), in which the individual additional slides (4') belonging to one group (G1, G2, G3) are adapted to be actuated jointly but the groups (G1, G2, G3) are adapted to be actuated individually independently of one another.

10. A device according to any one of claims 7 to 9, characterised in that initiation of the displacement of the additional slide (4) is effected by the tester (13) which in the absence of an article (Z), blocks the shaft (3) by the additional slide (4).

11. A device according to any one of claims 1 to 10, characterised in that stationary storage shafts (10) are disposed beneath the recesses (8b) in the bearer (8) and the level to which they are filled is monitored by a light barrier (11).

12. A device according to claim 11, characterised in that the storage shafts (10) are also constructed with a zig-zag-shaped configuration.

## Revendications

1. Dispositif pour contrôler la qualité d'objets cylindriques (Z) en forme de barres, de préférence de cigarettes, amenés à plusieurs puits parallèles (3) à partir d'un récipient d'alimentation (1) en forme de trémie, au moins un organe de contrôle (13) et un organe d'éjection (14) monté à la suite pour l'éjection axiale d'un objet (Z) défectueux étant associés à chaque puits (3), les puits (3) sensiblement verticaux présentant une largeur qui n'est que très légèrement supérieure au diamètre des objets (Z) en forme de barres,
caractérisé en ce que les puits (3) sont réalisés, au moins dans leur partie inférieure, avec un tracé en forme de zig-zag présentant au moins deux coudes, en ce qu'un tiroir (6) muni d'évidements (6a) prévus chacun pour un objet en forme de barre, en nombre correspondant au nombre des puits (3), est disposé au-dessous des puits, ce tiroir pouvant être déplacé de façon commandée transversalement aux puits (3) d'une course correspondant au moins à la largeur d'un puits, en ce qu'un support fixe (8) est disposé au-dessous du tiroir (6), les barres porteuses (8a) de ce support se trouvant au-dessous des puits (3), un évidement (8b) pour un objet (Z) en forme de barre étant respectivement formé entre les barres porteuses (8a) du support, en ce qu'un autre tiroir (9) ayant la même constitution et les mêmes possibilités de mouvement que le premier tiroir (6) est disposé au-dessous du support (8) et en ce qu'un organe d'éjection (14) est associé à chaque évidement (8b) du support, cet organe étant commandé en fonction du résultat de l'organe de contrôle (13) associé à chaque puits (3) au-dessus du support (8).

2. Dispositif selon la revendication 1, caractérisé en ce que les organes de contrôle (13) sont respectivement disposés dans la zone des objets (Z) en forme de barres se trouvant les plus bas dans les puits (3).

3. Dispositif selon la revendication 1 ou 2, caractérisé en ce qu'un tiroir supplémentaire plat (4), ayant des ouvertures (4a) correspondant au diamètre des objets (Z) en forme de barres, est disposé entre l'extrémité inférieure des puits (3) et le premier tiroir (6), ce tiroir pouvant coulisser légèrement au-dessous des puits (3), la largeur des puits (3) laissée libre par le tiroir supplémentaire (4) déplacé étant légèrement inférieure au diamètre des objets (Z) en forme de barres.

4. Dispositif selon la revendication 3, caractérisé en ce que le tiroir supplémentaire (4) est déplaçable en même temps que le premier tiroir (6), mais effectue cependant une course plus faible que celle du premier tiroir (6), pour recueillir les objets (Z) se trouvant au-dessus du premier tiroir (6).

5. Dispositif selon la revendication 3, caractérisé en ce que le tiroir supplémentaire (4) peut être déplacé peu avant le déplaceent du premier tiroir (6) et empêche, au début de ce mouvement de translation, une chute des objets (Z) en forme de barres dans les évidements (6a) du tiroir (6).

- 6. Dispositif selon l'une des revendications 3 à ,5, caractérisé en ce que le mouvement vers l'arrière du tiroir supplémentaire (4) a lieu au plus tard lors du mouvement vers l'arrière du premier tiroir (6).

7. Dispositif selon la revendication 3, caractérisé en ce qu'en cas de blocage d'un objet défectueux (Z') dans un puits (3) et après la vidange du puits (3) au-dessous de l'objet bloqué (Z'), le tiroir supplémentaire (4) peut être complètement déplacé au-dessous du puits (3) et bloque l'amenée supplémentaire d'objets (Z) à partir du puits (3).

8. Dispositif selon la revendication 7, caractérisé en ce que le tiroir supplémentaire (4) se compose d'un nombre de tiroirs supplémentaires individuels (4') correspondant au nombre des puits (3), ces tiroirs pouvant être actionnés individuellement.

9. Dispositif selon la revendication 8, caractérisé en ce que plusieurs tiroirs supplémentaires individuels (4') sont respectivement réunis en un groupe en forme de plaque (G1, G2, G3) avec des ouvertures (4a), de préférence en des groupes (G1, G2, G3) ayant chacun quatre tiroirs supplémentaires individuels (4') dans lesquels les tiroirs supplémentaires individuels (4') appartenant à un groupe peuvent être actionnés en commun, les groupes (G1, G2, G3) pouvant cependant être actionnés individuellement, indépendamment l'un de l'autre.

10. Dispositif selon l'une des revendications 7 à 9, caractérisé en ce que le déclenchement du déplacement du tiroir supplémentaire (4) par l'organe de contrôle (13) a lieu dans le cas où il n'y a pas d'objet (Z), ce qui bloque le puits (3) par le tiroir supplémentaire (4).

11. Dispositif selon l'une des revendications 1 à 10, carctérisé en ce que des puits d'accumulation fixes (10) sont disposés au-dessous des évidements (8b) du support (8), le niveau de remplissage de ces puits étant surveillé par un barrage photoélectrique (11).

12) Dispositif selon la revendication 11, caractérisé en ce que les puits d'accumulation (10) sont aussi réalisés avec un tracé en zig-zag.
